# EUROPÄISCHE PATENTSCHRIFT

(11) **EP 2 980 291 B1**
(45) Veröffentlichungstag und Bekanntmachung des Hinweises auf die Patenterteilung: **13.03.2019**
(21) Anmeldenummer: 15170483.0
(22) Anmeldetag: 03.06.2015
(51) Int. Cl.: D04B 15/58, D04B 35/12

(54) **FADENZUFÜHRVORRICHTUNG**
THREAD FEEDING APPARATUS
DISPOSITIF D'ALIMENTATION EN FIL

(30) Priorität: 29.07.2014 DE 102014110647
(43) Veröffentlichungstag der Anmeldung: 03.02.2016
(73) Patentinhaber: SIPRA Patententwicklungs- und Beteiligungsgesellschaft mbH, 72461 Albstadt (DE)
(72) Erfinder: Tränkle, Dietmar, 72336 Balingen (DE); Brünner, Axel, 72461 Albstadt-Onstmettingen (DE)
(74) Vertreter: Kohler Schmid Möbus Patentanwälte

(56) Entgegenhaltungen:
- EP-A1- 0 095 709
- DE-A1- 3 833 969
- US-A- 4 691 873

## Beschreibung

Die Erfindung betrifft eine Fadenzuführvorrichtung für Rundstrickmaschinen mit Ringelapparaten, die Fadenleitrohre in einer Anzahl je Ringelapparat aufweist, die der Anzahl der durch die Ringelapparate verarbeitbaren Fäden entspricht, wobei die Fadenleitrohre jeweils zwischen einer Aufnahme für eine Fadenspule und einem dem Ringelapparat vorgeschalteten Ringelfournisseur angeordnet sind.

Bei diesen bekannten Fadenzuführvorrichtungen von Ringelmaschinen werden zur Fadenüberwachung Spezial-Ringelfournisseure eingesetzt, die mit einem Absteller je Faden am Auslauf des Fournisseurs versehen sind. Die Absteller stoppen die Maschine, sobald ein Fadenbruch oder das Fadenende einer Spule detektiert wird. Die Absteller befinden sich jedoch unmittelbar vor der Strickstelle, sodass nach einem Fadenbruch bei schnell laufenden Strickmaschinen häufig zu wenig Zeit verbleibt, die Maschine rechtzeitig zu stoppen, bevor Strickfehler wegen des fehlenden Fadens auftreten. Außerdem können mit den Spezial-Fournisseuren nur fehlende Fäden aber keine anderen Fadenfehler wie Verdickungen überwacht werden.

Die EP 0 095 709 A1 beschreibt eine Fadenzuführvorrichtung für Strickmaschinen mit Ringelapparaten mit am Fournisseur angeordneten Sensoreinrichtungen zur Überwachung der Fadenspannung und eines Fadenbruchs sowie die Zuführung zweier Fäden.

Aus der DE 38 33 969 A1 ist eine Garnzuführeinrichtung für Strickmaschinen bekannt, bei der in einem Fadenleitrohr eine Sensoreinrichtung zur Erkennung eines Fadenbruchs in einigem Abstand vor der Strickstelle angeordnet ist. Diese Garnzuführeinrichtung ist jedoch nicht für die besonderen Anforderungen von Ringelmaschinen einsetzbar und kann ebenfalls nur einen fehlenden Faden aber keine anderen Fadenfehler detektieren.

Der vorliegenden Erfindung liegt daher die Aufgabe zugrunde, eine Fadenzuführeinrichtung für Ringelmaschinen vorzuschlagen, mit der alle auftretenden Fadenfehler zuverlässig detektiert werden können und die Ringelmaschine bei Auftreten eines Fehlers rechtzeitig abschaltbar ist.

Die Aufgabe wird gelöst durch eine Fadenzuführvorrichtung mit den Merkmalen des Anspruchs 1.

Bei der erfindungsgemäßen Fadenzuführvorrichtung können Standard-Fournisseure eingesetzt werden. Das umständliche Einfädeln der Fäden in die Absteller der bekannten Spezialfourhisseure kann entfallen. Die Detektion eines Fadenfehlers findet außerdem in einem größeren Abstand vor einer Strickstelle statt, sodass ein Abstellen der Maschine auch bei schnell laufenden Maschinen rechtzeitig erfolgen kann. Durch die parallele Überwachung aller zu einer Strickstelle zugeführten Fäden können neben Fadenbrüchen oder Fadenenden auch Musterungsfehler detektiert werden. Zu diesem Zweck kann die Überwachungseinrichtung vorzugsweise von der Maschinensteuerung mit den Musterdaten des Gestricks versorgt werden, sodass sie bei Detektion eines Musterungsfehlers ein Stoppsignal für die Maschinensteuerung generieren kann.

Dabei können die Fadenleitrohre mindestens eine Fadenumlenkstelle aufweisen und die Fadensensoreinrichtung im Bereich der Umlenkstelle angeordnet sein. Die Fäden kommen dadurch automatisch gegen die Sensoreinrichtung in Anlage. Besonders vorteilhaft ist es dabei, wenn die Fadensensoreinrichtungen jeweils in einem vom Fournisseur entfernten Abschnitt der Fadenleitrohre angeordnet sind. Umso größer der Abstand zwischen der Sensoreinrichtung und der Strickstelle ist, umso länger ist die zum Abstellen der Maschine zur Verfügung stehende Zeit.

Die Fadensensoreinrichtungen können vorzugsweise kapazitive oder optische Sensoren aufweisen. Mit diesen Sensoren sind nicht nur Fadenbrüche, sondern auch andere Fadenfehler detektierbar.

Die Fadensensoreinrichtungen überwachen das Vorhandensein eines Fadens im Fadenleitrohr und die Fadenbewegung, um Strickfehler ausschließen zu können.

Die Fadensensoreinrichtungen überwachen auch die Fadenqualität. Die Maschine wird auch dann abgestellt, wenn beispielsweise Fadenverdickungen festgestellt werden.

Die Erfindung betrifft außerdem ein Verfahren zum Zuführen von Fäden zu einer Rundstrickmaschine mit Ringelapparaten, mit einer Fadenzuführvorrichtung, die Fadenleitrohre in einer Anzahl je Ringelapparat aufweist, die der Anzahl der durch die Ringelapparate verarbeitbaren Fäden entspricht, wobei die Fadenleitrohre jeweils zwischen einer Aufnahme für eine Fadenspule und einem dem Ringelapparat vorgeschalteten Ringelfournisseur angeordnet und mit einer Fadensensoreinrichtung versehen sind, das gekennzeichnet ist durch die Schritte:
a. Einfädeln je eines Fadens in die zu einem Ringelapparat führenden Fadenleitrohre sowie in den Ringelfournisseur;
b. Überwachung des Vorhandenseins eines Fadens, der Bewegung eines Fadens und der Fadenqualität in allen einer Strickstelle zugeordneten Fadenleitrohren mithilfe von in den Fadenleitrohren angeordneten Sensoreinrichtungen zur Bestimmung eines Fadenfehlers;
c. Auswerten der Signale der Sensoreinrichtungen aller einer Strickstelle zugeordneten Fadenleitrohre mithilfe einer Überwachungseinrichtung;
d. Auslösen eines Maschinenstoppsignals durch die Überwachungseinrichtung, sofern die Sensoreinrichtungen in Schritt b. einen Fadenfehler detektieren.
Im Gegensatz zu bekannten Verfahren der Fadenüberwachung bei Ringelmaschinen wird hier also nicht nur das Auftreten eines Fadenbruchs oder eines Fadenendes überwacht, sondern auch, ob sich in mindestens einem Fadenleitrohr ein Faden bewegt, d. h. ob der Strickstelle überhaupt ein Faden zugeführt wird. Damit leistet das erfindungsgemäße Verfahren deutlich mehr als die bekannten Verfahren, wodurch mehr Strickfehler vermieden werden können.

Dadurch, dass die Überwachungseinrichtung zudem auch dann ein Maschinenstoppsignal auslöst, falls eine der Sensoreinrichtungen eine Fadenverdickung feststellt, kann die Qualitätssicherung mit dem Überwachungsverfahren weiter erhöht werden.

Mit Bezug auf die einzige Figur wird nachfolgend ein bevorzugtes Ausführungsbeispiel einer Fadenzuführvorrichtung näher beschrieben. Die Figur zeigt dabei schematisch ein Fadenleitrohr 10, das zwischen einem Spulengatter 11 und einem Ringelfournisseur 12 angeordnet ist. Das Fadenleitrohr 10 weist zwei Umlenkungen 10.1, 10.2 um jeweils 90° auf, wobei in der vom Fournisseur 12 weiter entfernt liegenden Umlenkung 10.2 eine Sensoreinrichtung 13 mit nicht näher dargestellten kapazitiven oder optischen Sensoren angeordnet ist. Die Sensoreinrichtung 13 überwacht, ob sich im Fadenleitrohr 10 ein Faden befindet, ob sich der Faden bewegt und ob der Faden gegebenenfalls eine Verdickung aufweist. Jedem der Ringelfournisseure 10 sind dabei so viele Fadenleitrohre 10 mit Sensoreinrichtungen 13 zugeordnet, wie ein dem Fournisseur 13 nachgeschalteter Ringelapparat 14 an Fäden verarbeiten kann. Der Ringelapparat 14 führt dann jeweils einen der Fäden der Fadenleitrohre 10 einer oder mehreren Strickstelle/n 15 einer Rundstrickmaschine zu. Dabei können auch mehr als ein Ringelapparat 14 einer Strickstelle 15 zugeordnet sein, um die Anzahl der möglichen Farben zu erhöhen. In jedem Fall werden die Sensoreinrichtungen 13 aller einer Strickstelle 15 zugeordneten Fadenleitrohre 10 von einer hier nicht näher dargestellten Überwachungseinrichtung gemeinsam ausgewertet. Stellt die Überwachungseinrichtung in einem der Fadenleitrohre einen Fadenbruch, ein Fadenende oder eine Fadenverdickung fest, so löst sie ein Maschinenstoppsignal aus. Außerdem wird ein Maschinenstoppsignal ausgelöst, wenn sich zwar in jedem Fadenleitrohr 10 ein Faden befindet, sich aber keiner der Fäden bewegt. Auch dann würde beim weiteren Betrieb der Maschine ein Strickfehler auftreten, der so vermieden werden kann.

## Patentansprüche

1. Fadenzuführvorrichtung für Rundstrickmaschinen mit Ringelapparaten (14), die Fadenleitrohre (10) in einer Anzahl je Ringelapparat (14) aufweist, die der Anzahl der durch die Ringelapparate (14) verarbeitbaren Fäden entspricht, wobei die Fadenleitrohre (10) jeweils zwischen einer Aufnahme (11) für eine Fadenspule und einem dem Ringelapparat (14) vorgeschalteten Ringelfournisseur (12) angeordnet und mit einer Fadensensoreinrichtung (13) versehen sind, wobei die Fadensensoreinrichtungen (13) aller einer Strickstelle (15) zugeordneten Fadenleitrohre (10) gemeinsam durch eine Überwachungseinrichtung auswertbar sind und wobei durch die Überwachungseinrichtung bei Detektion eines Fadenfehlers ein Stoppsignal für die Maschinensteuerung generierbar ist, **dadurch gekennzeichnet, dass** mit den Fadensensoreinrichtungen (13) das Vorhandensein eines Fadens im Fadenleitrohr (10), die Fadenbewegung und die Fadenqualität überwachbar sind.

2. Fadenzuführvorrichtung nach Anspruch 1, **dadurch gekennzeichnet, dass** die Überwachungseinrichtung von der Maschinensteuerung mit Musterdaten eines mit der Rundstrickmaschine herzustellenden Gestricks versorgbar ist und mit der Überwachungseinrichtung bei Detektion eines Musterungsfehlers ein Stoppsignal für die Maschinensteuerung generierbar ist.

3. Fadenzuführvorrichtung nach Anspruch 1 oder 2, **dadurch gekennzeichnet, dass** die Fadenleitrohre (10) mindestens eine Fadenumlenkstelle (10.1, 10.2) aufweisen und die Fadensensoreinrichtung (13) im Bereich der Umlenkstelle (10.2) angeordnet ist.

4. Fadenzuführvorrichtung nach einem der vorhergehenden Ansprüche, **dadurch gekennzeichnet, dass** die Fadensensoreinrichtungen (13) jeweils in einem vom Fournisseur (12) entfernten Abschnitt (10.2) der Fadenleitrohre (10) angeordnet sind.

5. Fadenzuführvorrichtung nach einem der vorhergehenden Ansprüche, **dadurch gekennzeichnet, dass** die Fadensensoreinrichtungen (13) kapazitive oder optische Sensoren aufweisen.

6. Verfahren zum Zuführen von Fäden zu einer Rundstrickmaschine mit Ringelapparaten (14), mit einer Fadenzuführvorrichtung, die Fadenleitrohre (10) in einer Anzahl je Ringelapparat (14) aufweist, die der Anzahl der durch die Ringelapparate (14) verarbeitbaren Fäden entspricht, wobei die Fadenleitrohre (10) jeweils zwischen einer Aufnahme (11) für eine Fadenspule und einem dem Ringelapparat (14) vorgeschalteten Ringelfournisseur (12) angeordnet und mit einer Fadensensoreinrichtung (13) versehen sind, **gekennzeichnet durch** die Schritte:
a. Einfädeln je eines Fadens in die zu einem Ringelapparat (14) führenden Fadenleitrohre (10) sowie in den Ringelfournisseur (12);
b. Überwachung des Vorhandenseins eines Fadens, der Bewegung eines Fadens und der Fadenqualität in allen einer Strickstelle (15) zugeordneten Fadenleitrohren (10) mithilfe von in den Fadenleitrohren (10) angeordneten Sensoreinrichtungen (13) zur Bestimmung eines Fadenfehlers;
c. Auswerten der Signale der Sensoreinrichtungen (13) aller einer Strickstelle (15) zugeordneten Fadenleitrohre (10) mithilfe einer Überwachungseinrichtung;
d. Auslösen eines Maschinenstoppsignals durch die Überwachungseinrichtung, sofern die Sensoreinrichtungen (13) in Schritt b. einen Fadenfehler detektieren.

## Claims

1. Thread feeding device for circular knitting machines having striper apparatuses (14), said thread feeding device having thread directing tubes (10) in a number per striper apparatus (14) which corresponds to the number of threads processed by the striper apparatuses (14), wherein the thread directing tubes (10) are in each case disposed between a receptacle (11) for a thread package and a striper feeder (12) that is disposed upstream of the striper apparatus (14) and are in each case provided with a thread sensor installation (13), wherein the thread sensor installations (13) of all thread directing tubes (10) assigned to one knitting position (15) are capable of being collectively evaluated by a monitoring installation, and wherein a stop signal for the machine controller is capable of being generated by the monitoring installation when detecting a thread fault, **characterized in that** the presence of a thread in the thread directing tube (10), the thread movement, and the thread quality are capable of being monitored by way of the thread sensor installations (13).

2. Thread feeding device according to Claim 1, **characterized in that** the monitoring installation is capable of being supplied by the machine controller with pattern data of a knitted fabric to be produced by the circular knitting machine, and a stop signal for the machine controller is capable of being generated by the monitoring installation when detecting a pattern fault.

3. Thread feeding device according to Claim 1 or 2, **characterized in that** the thread directing tubes (10) have at least one thread deflection location (10.1, 10.2) and the thread sensor installation (13) is disposed in the region of the deflection location (10.2).

4. Thread feeding device according to one of the preceding claims, **characterized in that** the thread sensor installations (13) are in each case disposed in a portion (10.2) of the thread directing tubes (10) that is remote from a feeder (12).

5. Thread feeding device according to one of the preceding claims, **characterized in that** the thread sensor installations (13) have capacitive or optical sensors.

6. Method for feeding threads to a circular knitting machine having striper apparatuses (14), having a thread feeding device which has thread directing tubes (10) in a number per striper apparatus (14) which corresponds to the number of threads capable of being processed by the striper apparatuses (14), wherein the thread directing tubes (10) are in each case disposed between a receptacle (11) for a thread package and a striper feeder (12) that is disposed upstream of the striper apparatus (14) and are provided with a thread sensor installation (13), **characterized by** the following method steps:
a) threading in each case one thread into the thread directing tubes (10) leading to a striper apparatus (14) and into the striper feeder (12);
b) monitoring the presence of a thread, the movement of a thread, and the thread quality in all thread directing tubes (10) assigned to a knitting position (15) with the aid of sensor installations (13) disposed in the thread directing tubes (10) in order for a thread fault to be determined;
c) evaluating the signals of the sensor installations (13) of all thread directing tubes (10) assigned to a knitting position (15) with the aid of a monitoring installation;
d) triggering a machine stopping signal by the monitoring installation, provided that the sensor installations (13) in step b) detect a thread fault.

## Revendications

1. Dispositif délivreur de fils destiné à des machines de tricotage circulaire équipées d'appareils rayeurs (14), et muni de tubes (10) de guidage de fils dont le nombre, par appareil rayeur (14), correspond au nombre des fils pouvant être traités par lesdits appareils rayeurs (14), lesdits tubes (10) de guidage de fils étant respectivement interposés entre un logement (11), dédié à une bobine de fil, et un distributeur de fils (12) implanté en amont de l'appareil rayeur (14), et étant équipés d'un système (13) détecteur de fils, sachant que les systèmes (13) détecteurs de fils de tous les tubes (10) de guidage de fils associés à une zone de tricotage (15) peuvent être évalués, associativement, par un système de surveillance des fils, et sachant qu'un signal de mise à l'arrêt de la commande de la machine peut être engendré par ledit système de surveillance des fils en cas de détection d'une défectuosité de fil, **caractérisé par le fait que** la présence d'un fil dans le tube (10) de guidage de fils, le mouvement du fil, et la qualité dudit fil, peuvent être surveillés au moyen des systèmes (13) détecteurs de fils.

2. Dispositif délivreur de fils, selon la revendication 1, **caractérisé par le fait que** le système de surveillance des fils peut être alimenté, par la commande de la machine, en données de motifs d'un tricot devant être fabriqué à l'aide de la machine de tricotage circulaire, et un signal de mise à l'arrêt de ladite commande de la machine peut être engendré, au moyen dudit système de surveillance des fils, en cas de détection d'une défectuosité de fil.

3. Dispositif délivreur de fils, selon la revendication 1 ou 2, **caractérisé par le fait que** les tubes (10) de guidage de fils comportent au moins une zone (10.1, 10.2) de renvoi des fils, et le système (13) détecteur de fils est placé dans la région de ladite zone de renvoi (10.2).

4. Dispositif délivreur de fils, selon l'une des revendications précédentes, **caractérisé par le fait que** les systèmes (13) détecteurs de fils sont respectivement situés dans un tronçon (10.2) des tubes (10) de guidage de fils qui est éloigné du distributeur (12).

5. Dispositif délivreur de fils, selon l'une des revendications précédentes, **caractérisé par le fait que** les systèmes (13) détecteurs de fils sont pourvus de capteurs capacitifs ou optiques.

6. Procédé dévolu à la délivrance de fils à une machine de tricotage circulaire équipée d'appareils rayeurs (14), à l'aide d'un dispositif délivreur de fils muni de tubes (10) de guidage de fils dont le nombre, par appareil rayeur (14), correspond au nombre des fils pouvant être traités par lesdits appareils rayeurs (14), lesdits tubes (10) de guidage de fils étant respectivement interposés entre un logement (11), dédié à une bobine de fil, et un distributeur de fils (12) implanté en amont de l'appareil rayeur (14), et étant équipés d'un système (13) détecteur de fils, **caractérisé par** les étapes consistant à :
a. enfiler un fil respectif dans les tubes (10) de guidage de fils menant à un appareil rayeur (14), ainsi que dans le distributeur de fils (12) ;
b. surveiller la présence d'un fil, le mouvement d'un fil et la qualité dudit fil dans tous les tubes (10) de guidage de fils associés à une zone de tricotage (15), à l'aide de systèmes détecteurs (13) logés dans lesdits tubes (10) de guidage de fils, en vue de déterminer une défectuosité de fil ;
c. évaluer, à l'aide d'un système de surveillance, les signaux des systèmes détecteurs (13) de tous les tubes (10) de guidage de fils associés à une zone de tricotage (15) ;
d. déclencher un signal de mise à l'arrêt de la machine, par ledit système de surveillance, dans la mesure où lesdits systèmes détecteurs (13) détectent une défectuosité de fil à l'étape b.
